# NEUE EUROPÄISCHE PATENTSCHRIFT

(11) **EP 0 898 686 B2**
(45) Veröffentlichungstag und Bekanntmachung des Hinweises auf die Entscheidung über den Einspruch: **20.02.2008**
(45) Hinweis auf die Patenterteilung: 21.11.2001
(21) Anmeldenummer: 97925923.1
(22) Anmeldetag: 15.05.1997
(51) Int. Cl.: F21S 8/00, F21V 7/00, F21V 17/08, F21V 21/13, F21V 21/104, F21V 21/03, F21V 23/02

(54) **LEUCHTE MIT EINEM BASISKÖRPER ALS TRÄGER FÜR WENIGSTENS EINE LAMPE**
LIGHTING FITTING WITH A BASIC UNIT AS SUPPORT FOR AT LEAST ONE LAMP
SYSTEME D'ECLAIRAGE MUNI D'UN CORPS DE BASE SERVANT DE SUPPORT POUR AU MOINS UNE LAMPE

(30) Priorität: 20.05.1996 DE 19620209
(43) Veröffentlichungstag der Anmeldung: 03.03.1999
(73) Patentinhaber: Zumtobel Lighting GmbH, 6850 Dornbirn (AT)
(72) Erfinder: SPIEGEL, Michael, A-6850 Dornbirn (AT); KECKEIS, Wolfgang, A-6830 Rankwell (AT)
(74) Vertreter: Schmidt-Evers, Jürgen
(86) Internationale Anmeldenummer: PCT/EP1997/002509
(87) Internationale Veröffentlichungsnummer: WO 1997/044616

(56) Entgegenhaltungen:
- EP-A- 0 272 681
- EP-A- 0 315 520
- EP-A- 0 486 714
- EP-A- 0 562 887
- EP-A- 0 574 761
- EP-A- 0 621 439
- AT-B- 259 691
- CH-A- 565 974
- DE-A- 3 644 335
- DE-A- 4 416 109
- DE-A- 4 416 110
- DE-U- 1 701 606
- DE-U- 1 752 417
- DE-U- 9 316 020
- DE-U- 9 419 055
- GB-A- 477 560
- US-A- 2 740 883
- US-A- 2 759 094
- US-A- 4 814 958
- US-A- 5 025 355
- Prospektauszug Fluora Leuchten AG, Leuchten und Leuchtensysteme für Fluorenz- und Entladungslampen
- Prospekt iGuzzini, Gesmatkatalog '94-'95, Seiten 35-37
- Prospekt STAFF, Programmübersicht 1995/96, Seiten 58-63

## Beschreibung

Die Erfindung bezieht sich auf eine Leuchte, welche einen Basiskörper als Träger für wenigstens eine Lampe und ein Betriebsgerät sowie für Lichtverteiler aufweist.

Dem Hauptzweck einer Leuchte, nämlich einen Raum auszuleuchten, können verschiedene Aspekte zugeordnet werden, wodurch abhängig von vorhandenen Ausleuchtungskriterien unterschiedliche Forderungen an die Leuchte gestellt sind.

Soll z.B. der Raum lediglich hell ausgeleuchtet werden, genügt es, der Leuchte eine Direkt-Leuchtvorrichtung zuzuordnen, die das Licht in den Raum abstrahlt. Soll eine solche Leuchte wenigstens teilweise blendfrei sein, dann bedarf es besonderer Maßnahmen, um die Blendwirkung zumindest in bestimmten Bereichen zu reduzieren. Zu diesem Zweck sind bereits eine Vielzahl sogenannter Lichtverteiler entwickelt worden, zu denen auch Reflektoren und besondere Maßnahmen zur Verringerung der Blendwirkung zählen.

Eine dieser Maßnahmen kann darin bestehen, die Leuchte mit einem sogenannten Reflektorkorb zu versehen, der unterhalb einer Lampe angeordnet ist und das auf ihn treffende Licht nach oben gegen flügelförmige Reflektoren reflektiert, die zu beiden Seiten flügelförmig einem Basiskörper der Leuchte zugeordnet sind und das Licht in den zu beleuchtenden Raum reflektieren.

Eine solche Leuchte ist in der EP 0 574 761 A1 der Anmelderin beschrieben. Bei dieser bekannten Ausgestaltung ist die Leuchte als Wannenleuchte und Decken-Einbauleuchte ausgebildet. Der Basiskörper in Form einer Montageschiene für den Reflektorkorb und die flügelförmigen Indirekt-Reflektoren sind an einer Leuchtenwanne befestigt, die in eine vorhandenen Deckenöffnung eingesetzt und mittels am Rand der Einbauöffnung befindlichen Befestigungsmitteln an der Decke befestigt ist.

Ferner ist aus der AT 259691 als nächster Stand der Technik eine Leuchte bekannt, bei welcher innerhalb eines trapezförmigen und zur Oberseite hin offenen Gehäuses ein Lampenbetriebsgerät in Form einer Drosselspule gelagert ist.
Der Erfindung liegt die Aufgabe zugrunde, die Leuchte gemäß der AT 259691 dahingehend zu verändern, daß sie eine verbesserte Lichverteilung aufweist.

Diese Aufgabe wird durch die Merkmale des Anspruchs 1 gelöst.

Bei der erfindungsgemäßen Leuchte nach Anspruch 1 übt der Basiskörper eine tragende Funktion für die Leuchte aus, wobei die Befestigungsmittel direkt an ihn angreifen. Diese Ausgestaltung ermöglicht einen Fortfall eines üblichen Leuchtengehäuses, wodurch nicht nur Material und Gewicht sondern auch die Baugröße und ein erheblicher Herstellungsaufwand verringert werden können. Dabei ist die erfindungsgemäße Leuchte auch von stabiler Bauweise, weil die Einbeziehung eines Leuchtengehäuses, wie es bei der bekannten Ausgestaltung der Fall ist, die Stabilität der Leuchte verringert. Die erfindungsgemäße Ausgestaltung ermöglicht auch eine einfache Bauweise, da aufgrund des direkten Angriffs der Befestigungsmittel am Basiskörper die Anzahl der Einzelteile der Leuchte wesentlich verringert werden kann.

In den Unteransprüchen sind Merkmale enthalten, die die Bauweise sowie Montage bzw. Demontage der Leuchte weiter vereinfachen und verbessern, zu kostengünstig herstellbaren Ausgestaltungen führen, sowohl die direkte und/oder die indirekte Raumbeleuchtung als auch die Reflexion des Lichtes verbessern, die Zugänglichkeit zur Leuchte verbessern und außerdem Variationsmöglichkeiten für die Bauweise der Leuchte eröffnen.

Nachfolgend werden die Erfindung und weitere durch sie erzielbare Vorteile anhand von bevorzugten Ausführungsbeispielen und Zeichnungen näher erläutert. Es zeigt
- Fig. 1: eine erfindungsgemäße Leuchte im vertikalen Querschnitt;
- Fig. 2: einen Endbereich der Leuchte im vertikalen Schnitt;
- Fig. 3a: ein Endteil der Leuchte in perspektivischer Ansicht von innen;
- Fig. 3b: das Endteil in perspektivischer Ansicht von außen;
- Fig. 4: eine erfindungsgemäße Leuchte im vertikalen Schnitt in abgewandelter Ausgestaltung;
- Fig. 5a: ein Endteil der Leuchte nach Fig. 4 in perspektivischer Ansicht von innen;
- Fig. 5b: ein Endteil der Leuchte in perspektivischer Darstellung von innen;
- Fig. 6: eine erfindungsgemäße Leuchte in abgewandelter Ausgestaltung im vertikalen Schnitt;
- Fig. 7: eine erfindungsgemäße Leuchte in weiter abgewandelter Ausgestaltung im vertikalen Schnitt;
- Fig. 8: ein Endteil der Leuchte in perspektivischer Ansicht von innen;
- Fig. 9: eine erfindungsgemäße Leuchte in weiter abgewandelter Ausgestaltung im vertikalen Schnitt;
- Fig. 10: eine weitere Leuchte, welche nicht Gegenstand der Ansprüche ist, in sogenannter Explosionsdarstellung mit jeweils einer Mehrzahl ihrer Hauptteile zwecks Verdeutlichung von Variationsmöglichkeiter;
- Fig. 10a: die Leuchte nach Fig. 10 in abgewandelter Detailausgestaltung im Schnitt;
- Fig. 11: eine Leuchte in weiter abgewandelter Ausgestaltung die ebenfalls nicht Gegenstand der Ansprüche ist, in der Stirnansicht;
- Fig. 12: die Leuchte nach Fig. 11 in der Seitenansicht.

Die allgemein mit 1 bezeichnete erfindungsgemäße Leuchte ist geeignet, entweder direkt oder über Abhängemittel an der Decke eines zu beleuchtenden Raumes befestigt zu werden. Es ist im Rahmen der Erfindung jedoch auch möglich, die Leuchte 1 entweder direkt oder über Abstandsmittel an einer Wand zu befestigen.

Dabei kann die Leuchte 1 mit einer Direkt-Leuchtvorrichtung 2 und/oder einer ersten Indirekt-Leuchtvorrichtung 3 und/oder einer zweiten Indirekt-Leuchtvorrichtung 4 ausgebildet sein. Die Direkt-Leuchtvorrichtung 2 und die erste Indirekt-Leuchtvorrichtung 3 eignen sich für eine direkte Befestigung der Leuchte 1 z.B. an der Decke. Die zweite Indirekt-Leuchtvorrichtung 4 eignet sich für eine beabstandete Aufhängung bzw. Befestigung.

Hauptteil der Leuchte 1 ist ein sich parallel zum Träger (Decke, Wand) und insbesondere gerade erstreckender Basiskörper 5, der im Querschnitt eine dreieckförmige Form aufweist, wobei eine Seite der Dreieckform - bei einer Befestigung an der Decke - nach oben gerichtet ist. Die nach unten weisende Ecke der Dreieckform kann horizontal abgeflacht sein, wodurch eine Anbaufläche 6 für Anbauteile des Basiskörpers 5 gebildet ist.

Die Seitenflächen 7 des Basiskörpers 5 verlaufen nach oben divergent, wobei sie in dieser Richtung gerade oder etwas konkav gerundet verlaufen können. Dabei können die Seitenflächen 7 glatt oder strukturiert sein. Bei der vorliegenden Ausgestaltung sind sie in horizontaler Richtung leicht gewellt, siehe die mit 8 bezeichneten Wellenspitzen, die Struktur mit horizontalen geraden Linien 8 auf den Seitenflächen 7 ergeben.

Die vertikale Querschnittsform des Basiskörpers 5 ist V-förmig. D.h., der Basiskörper 5 weist die Seitenflächen 7 enthaltende V-förmige Seitenwände 9 auf, zwischen denen ein oberseitig offener Freiraum 11 vorhanden ist, der in vorteilhafter und platzsparender Anordnung zur Aufnahme von Betriebsmitteln für die Leuchte 1 dienen kann, z.B. ein Vorschaltgerät 12 und dgl. elektrischen Teile für Lampen, insbesondere Leuchtstofflampen. Seitlich davon ist im Freiraum 11 noch Platz für Kabel K und/oder Leitungen L. Bei der vorliegenden Ausgestaltung befindet sich die Bodenfläche des Freiraums 11 etwa in mittlerer Höhe des Basiskörpers 5, wobei sie vorzugsweise eine horizontale Anbaufläche 13 ist, an der die elektrischen Anschluß- und/oder Betriebsteile wie das Vorschaltgerät 12 befestigt sein können. In der unteren und der oberen Anbaufläche 6, 13 sind jeweils vorzugsweise mittig längs verlaufende Schraubkanäle 14, 15 angeordnet, die der Befestigung von Anbauteilen des Basiskörpers 5 dienen. Es ist aus Gewichts- und Materialersparnisgründen vorteilhaft, zwischen den die Anbauflächen 6, 13 enthaltenden Bodenwänden 16, 17 einen Hohlraum 18 vorzusehen. Bei der vorliegenden Ausgestaltung sind die Schraubkanäle 14, 15 von U-förmigen Wandabschnitten 19, 21 umgeben, die vertikal durchgehen oder durch einen Steg 22 miteinander verbunden sein können, wodurch der Basiskörper stabilisiert ist.

Bei der vorliegenden Ausgestaltung ist der Basiskörper 5 durch ein sich in seiner Längsrichtung erstreckendes Profil gebildet, z.B. ein Strangpreßprofil aus Metall, vorzugsweise Aluminium oder Kunststoff. Das Profil kann auch ein gebogenes Blechteil sein.

Der Basiskörper 5 ist Träger der Direkt-Leuchtvorrichtung 2 und der ersten und zweiten Indirekt-Leuchtvorrichtung 3,4, wobei die Direkt-Leuchtvorrichtung 2 oder die erste Indirekt-Leuchtvorrichtung 3 jeweils als selbständige Vorrichtung oder in Kombination vorhanden sein können. Dabei kann eine unter dem unteren Eckenbereich der Dreieckform angeordnete, vorzugsweise durch eine Leuchtstoffröhre gebildete Lampe 23 als Lichtquelle für die Direkt-Leuchtvorrichtung 2 und/oder die erste Indirekt-Leuchtvorrichtung 3 dienen. Die Leuchtstoffröhre ist zwischen in den Endbereichen der entsprechend lang bemessenen Leuchte 1 angeordneten Fassungsteilen 24 gehalten, die an der unteren Anbaufläche 6 angeordnet sind und mittels vereinfacht dargestellten und in an sich bekannter Weise in den zugehörigen Schraubkanal 14 eingeschraubte Schrauben befestigt sind.

Die Direkt-Leuchtvorrichtung 2 weist einen Lichtverteiler 25 auf, der vorzugsweise durch eine Schnellschlußverbindung oder Steckverbindung, hier in Form einer Verrastungsvorrichtung 26, im unteren Eckenbereich der Dreieckform des Basiskörpers 5 an letzterem lösbar befestigt ist.

Bei der vorliegenden Ausgestaltung ist der Lichtverteiler 25 durch einen Reflektor 27 gebildet, mit zwei seitlichen, spiegelbildlich zur vertikalen Längsmittelebene 28 zu beiden Seiten der Lampe 23 angeordneten Seitenreflektoren 29, die konkav gekrümmte Reflexionsflächen 31 für die Reflexion des Lichts nach unten aufweisen. Im unseren Bereich der Seitenreflektoren 29 sind zur Entblendung der Direkt-Leuchtvorrichtung 2 an sich bekannte Querlamellen 32 unterhalb der Lampe 23 angeordnet, die mit endseitigen Befestigungszungen 33 die Reflektorwände der Seitenreflektoren 29 in Schlitzen durchfassen und außenseitig verformt sind, so daß der Zusammenhalt gewährleistet ist.

Es ist vorteilhaft, die Seitenreflektoren 29 jeweils mit einer inneren und einer äußeren Wand doppelwandig auszubilden, wobei die Befestigungszungen 33 störungsfrei im zwischen der Innenwand 35 und der Außenwand 36 vorhandenen Hohlraum 37 angeordnet sind.

Es ist außerdem vorteilhaft, die zueinander gehörigen Innen- und Außenwände 35, 36 jeweils durch eine Schnellschlußverbindung oder Steckverbindung 38 miteinander zu verbinden. Bei der vorliegenden Ausgestaltung sind die Innenwände 35 in ihren oberen und unteren Randbereichen nach außen U-förmig gebogen. Hierdurch sind Steckausnehmungen 39 geschaffen, in die die zugehörige und entsprechend breit bzw. hoch bemessene Außenwand 36 einsteckbar ist. Dabei ist es vorteilhaft, die Außenwand 36 entlang ihrer Längsränder mit jeweils einem stumpfen oder spitzen Winkel von etwa 45° einschließenden Randschenkeln 41 durch Anformen oder Umbiegen zu versehen, wodurch sowohl die zugehörige Außenwand 36 selbst als auch die Aufnahme in der zugehörigen Steckfassung stabilisiert wird.

Stirnseitig ist der Reflektor 27 mittels zwei Endkappen 42 verschlossen, von denen eine in perspektivischer Innenansicht in Fig. 5 dargestellt ist. Die Endkappen 42 sind durch aus Vereinfachungsgründen nicht dargestellte Befestigungselemente an den Seitenreflektoren 29 befestigbar.

Die Seitenreflektoren 29 die Innenwände 35, die Außenwände 36, die Querlamellen 32 und die Endkappen 42 können aus Metall, insbesondere Aluminium oder Kunststoff bestehen. Dabei können diese Teile vorzugsweise weiß lackiert sein oder insbesondere im Bereich der Reflexionsflächen metallisch glänzend sein.

Die Verrastungsvorrichtung 26 weist eine oder zwei einander gegenüberliegende elastisch nachgiebige Verrastungsnasen auf, die in der Verrastungsstellung eine Verrastungskante hintergreifen. Bei der vorliegenden Ausgestaltung sind zwei zu beiden Seiten der Längsmittelebene 28 angeordnete Verrastungsnasen 45 vorgesehen, die an Federarmen 46 angeordnet sind und somit seitlich ausweichen können und beim Anstecken des Reflektors 27 an den Basiskörper 5 vorzugsweise aufeinanderzu ausweichen und in Hinterschneidungen 47 einfedern. Bei der vorliegenden Ausgestaltung sind die Verrastungsnasen 45 und Federarme 46 durch jeweils eine im Endbereich angeordnete U-förmige Blattfeder 48 gebildet, die mit ihrem Stegabschnitt an der unteren Anbaufläche 6 anliegen kann und mittels einer in den zugehörigen Schraubkanal 14 einschraubten Schraube befestigt ist, wobei deren Seitenschenkel die Federarme 46 bilden und die Verrastungsnasen 45 durch Abbiegungen oder Einrollungen der freien Enden der Blattfederschenkel gebildet sein können. Die Hinterschneidungen 47 sind an den einander abgewandten Seiten einer Verrastungsleiste oder - wie Fig. 1 zeigt - an den einander zugewandten Seiten einer Verrastungskulisse 49 angeordnet, wobei den Hinterschneidungen 47 Anlaufschrägen 51 vorgeordnet sind, an denen beim Anstecken des Reflektors 27 die Verrastungsnasen 45 ausweichen und dann in die Hinterschneidungen 47 einfedern.

Vorzugsweise weisen die Hinterschneidungen 47 Ausführungsschrägen 52 auf, so daß durch eine vorbestimmte Zugkraftausübung am Reflektor die Verrastung gelöst werden kann, wobei die Verrastungsnasen 45 an den Ausführungsschrägen 52 aus ihrer Verrastungsstellung ausweichen.

Vorzugsweise sind oberhalb der Hinterschneidungen 47 weitere Hinterschneidungen 53 vorgesehen, in die die Verrastungsnasen 45 in einer abgehängten Stellung des Reflektors 27 einrasten, in der die manuelle Zugänglichkeit zum unteren Eckenbereich des Basiskörpers 5 und daran befestigte Bauteile verbessert ist und/oder die Leuchtleistung der Direkt-Leuchtvorrichtung 2 und der ersten Indirekt-Leuchtvorrichtung 3 jeweils gegensätzlich variiert werden können, was im weiteren noch beschrieben wird.

Die weiteren Hinterschneidungen 53 sind vorzugsweise mit negativen Verrastungskanten 54 ausgebildet, so daß keine selbsttätige Ausführung der Verrastungsnasen 45 aus diesen weiteren Hinterschneidungen 53 bei einer erhöhten Zugkraftausübung möglich ist. Hierdurch ist der Reflektor 27 gegen eine unbeabsichtigte Entfernung gesichert. Den Hinterschneidungen 47, 53 sind Einführungsschrägen 40a, 40b für die Verrastungsnasen vorgeordnet.

Wie insbesondere aus Fig. 2 zu entnehmen ist, kann das die wenigstens eine Hinterschneidung 47 aufweisende, insbesondere blockförmige Bauteil innenseitig an der Endkappe 42 befestigt sein, z.B. durch Schrauben. Dabei ist es von Vorteil, dieses Bauteil - in der Seitenansicht gesehen - Z-förmig zu kröpfen, so daß sein die wenigstens eine Hinterschneidung 47 aufweisender Abschnitt von der Endkappe 42 beabstandet wird und in dieser Position mit den Verrastungsnasen 45 besser zusammenarbeiten kann.

Es ist im Rahmen der Erfindung möglich, den Lichtverteiler 25 bzw. den Reflektor 27 in der abgehängten Position aus dem Verrastungseingriff auf einer Seite zu lösen und um die andere in die zugehörige Hinterschneidung 53 einfassende Verrastungsnase 45 zu schwenken, wodurch die Zugänglichkeit aufgrund eines größeren Abstands zwischen Lichtverteiler 25 und Basiskörper 5 weiter verbessert wird.

Das vorbeschriebene Abhängen läßt sich dann durchführen, wenn entweder die Lampe 23 um das Abhängmaß tiefer angeordnet ist als der Firstbereich des Reflektors 27 oder letzterer in seinem Firstbereich eine Ausnehmung 55 aufweist, deren Breite und Länge größer bemessen ist als die Breite und Länge der Lampe 23 einschließlich ihrer Fassungsteile, so daß die Lampe 23 beim Abhängen in die Ausnehmung 55 einzutauchen vermag.

Beim Vorhandensein einer kombinierten Direkt-Leuchtvorrichtung 2 und einer ersten Indirekt-Leuchtvorrichtung 3 ist die Breite so groß bemessen, daß zwischen den Längsrändern der Ausnehmung 55 und dem Basiskörper 5 in dessen unteren Eckenbereich ein Abstand b von etwa 3 bis 10 mm, insbesondere etwa 5 mm, besteht, durch den das Licht der Lampe 23 schräg seitlich nach oben ausstrahlen und den seitlichen Bereich über dem Lichtverteiler 25 bzw. Reflektor 27 beleuchten kann, wodurch eine indirekte Beleuchtung des vorhandenen Raumes zu beiden Seiten des Basiskörpers 5 erfolgt.

Es ist im weiteren von Vorteil, von den beiden oberen Eckenbereichen des Basiskörpers 5 seitlich bzw. freitragend abstehende flache Lichtverteilelemente 61 in Form von flachen bzw. dünnen Flügelscheiben vorzusehen, die vorzugsweise lösbar mit dem Basiskörper 5 in dessen oberen Eckenbereichen verbunden sind. Hierzu sind vorzugsweise Schnellschlußverbindungen vorgesehen, um Lichtverteilelemente 61 unterschiedlicher Breite c und/oder unterschiedlicher Form und/oder unterschiedlicher Lichtleiteigenschaften wahlweise anordnen zu können. Die Lichtverteilelemente 61 könne auch bezüglich ihrer Erstreckungsform und auch ihres Materials und Ausbildung unterschiedlich sein. Einige Ausführungsbeispiele werden im weiteren noch beschrieben. Dabei kann es auch aus verschiedenen Gründen gefordert und vorteilhaft sein, die Lichtverteilelemente 61 in unterschiedlichen Schrägstellungen wahlweise anzuordnen.

Als Schnellschlußverbindung für die Lichtverteilelemente 61 eignet sich eine lösbare Steckverbindung 62 mit einer Steckausnehmung 63 am Basiskörper 5 sehr vorteilhaft, in die das Lichtverteilelement 61 mit geringem Bewegungsspiel einsteckbar ist. Insbesondere bei einer sich seitlich sich schräg nach oben erstreckenden Anordnung der Lichtverteilelemente 61 ist dabei ein sicherer Sitz in der jeweiligen Steckausnehmung 63 gewährleistet, so daß ein unbeabsichtigtes Herauswandern aus der Steckausnehmung 63 ausgeschlossen ist.

Um die Steckausnehmung 63 im Eckenbereich ausbilden zu können, weist der Basiskörper 5 bzw. weisen seine Seitenwände 9 bzw. sein Profil innenseitige Materialansätze 64 bzw. Wandverdickungen auf, in denen sich die Steckfassung 62 befindet.

Zwecks Anordnung der Lichtverteilelemente 61 in zwei unterschiedlich schrägen Stellungen ist es vorteilhaft, zwei Steckausnehmungen nebeneinander bzw. übereinander in den gewünschten Schrägstellungen anzuordnen. Dabei ist es besonders vorteilhaft, diesen beiden Steckausnehmungen 63a, 63b eine gemeinsamer Stecköffnung 63c zuzuordnen, wodurch eine kleine bzw. schmale Bauweise erreicht wird. Wie die Fig. zeigen, sind die beiden Steckausnehmungen 63a, 63b im Bereich des Ausnehmungsgrundes durch einen Längssteg 65 voneinander getrennt bzw. distanziert. Der jeweilige Längssteg 65 bildet Anlageflächen für das Lichtverteilelement 61, die dessen Position stabilisieren. Zur Erleichterung des Einführens des Lichtverteilelements 61 in die Stecköffnung 63c ist es vorteilhaft, an wenigstens einem Längsrand, hier am freien Ende des die obere Steckausnehmung 63b oberseitig begrenzenden Wandschenkels 66 eine Einführungsschräge 67 vorzusehen.

Die Breite c der Lichtverteilelemente 61 kann von Anordnungsfall zu Anordnungsfall unterschiedlich sein. Bei von einer Decke abgehängten Leuchten 1 kann die Breite c so groß sein, daß die freien Enden der Lichtverteilelemente 61 die Leuchte 61 nach oben überragen.

Bei einer Anordnung der Leuchte 1 direkt oder in einem geringen Abstand von einer Decke 71 können die Lichtverteilelemente 61 entfallen oder es können auch schmale Lichtverteilelemente 61 zum Einsatz kommen, wie es Fig. 4 zeigt. Bei einer solchen Anordnung ist es vorteilhaft, die Breite b der Lichtverteilelemente 61 so zu bemessen, daß ihre freien Ränder in einem Abstand d von der Decke 71 (oder Wand) enden, wodurch Schattenkanten gebildet sind, die ein gutes Aussehen der montierten Leuchte 1 gewährleisten. Bei der in Fig. 4 rechts dargestellten Ausbildungsvariante weist das Lichtverteilelement 61 an seinem freien Rand eine im Querschnitt ggf. kreisförmige Verdickung im Sinne eines Wulstes 72 auf, wobei der übrige, die jeweilige Steckausnehmung 63a, 63b oder auch nur in die Stecköffnung 63c einfassende Steckfuß dieses Lichtverteilelements 61 U-förmig geformt oder gefaltet sein kann, wie es die Fig. 4 zeigt.

In der Fig. 4 ist auch eine einfache und kostengünstig herstellbare und dabei sehr gut funktionierende Befestigungsvorrichtung 75 zur Befestigung der Leuchte 1 an der Decke 71 dargestellt. Diese Befestigungsvorrichtung 75 umfaßt eine in der Längsrichtung durchgehende oder zwei oder mehrere auf dem Längenbereich der Leuchte 1 verteilt angeordnete U-förmige Befestigungsspangen 76 mit einem Befestigungssteg 77 zur Befestigung an der Decke 71 mit wenigstens einem ihn in einem Loch durchsetzenden Dübel (nicht dargestellt) und vom Befestigungssteg 77 ausgehenden Seitenschenkeln 78, die im Bereich ihrer freien Ränder vorzugsweise außenseitig angeordnete Verrastungsnasen 79 zum Einrasten in Rastausnehmungen 81 am Basiskörper 5, vorzugsweise im Bereich der Innenseiten seiner Seitenwände 9. Bei der vorliegenden Ausgestaltung sind die Rastausnehmungen 81 an der Innenseite der Materialansätze 64 angeordnet, wobei sie Teile des Profils sind, so daß sie in der Längsrichtung des Basiskörpers 5 durchgehend ausgebildet sind. Deshalb können beim Vorhandensein mehrerer Befestigungsspangen 76 deren Position beliebig gewählt werden, da die Verrastungsnasen 79 immer in die Rastausnehmungen 81 passen. Bei der vorliegenden Ausgestaltung sind die Verrastungsnasen 79 durch U-förmige außen umgebogene Randschenkel 82, die sich schräg nach oben erstrecken und dadurch Einführungsschrägen für die Rastnasen 79 bilden. Beim Aufstecken von unten des Basiskörpers 5 auf die Befestigungsspangen 76 weichen die Seitenschenkel 78 aufgrund der Einführungsschrägen selbsttätig aus und sie federn danach selbsttätig in die Rastausnehmungen 61 ein. Zum Lösen dieser Steckverbindung und Rastverbindung bedarf es eines Ausbiegens eines der beiden Seitenschenkel 78. Dies kann mit einem stiftförmigen Werkzeug durch den Abstand d hindurch von der betreffenden Seite her erfolgen.

Zur Kompensation von Lichtverteilelementen 61 unterschiedlicher Breite b können Befestigungsspangen 76 mit unterschiedlich langen Seitenschenkeln 78 wahlweise vorgesehen und bei der Montage der Leuchte 1 wählbar sein. Hierdurch kann trotz vorhandener Lichtverteilelemente 61 unterschiedlicher Breite ein optimaler Abstand d bestimmt werden.

In der Fig. 2 ist andeutungsweise eine Aufhängevorrichtung 85 zum Aufhängen einer Leuchte 1 an einer nicht dargestellten Decke in abgehängter Position ersichtlich. Die Aufhängevorrichtung 85 weist ein an der Decke in üblicher Weise befestigbares Seil 86 (oder Kette oder dgl.) auf, das höhenverstellbar mittelbar oder unmittelbar mit dem Basiskörper 5 verbindbar ist. Bei der vorliegenden Ausgestaltung dient hierzu eine Seil-Klemmvorrichtung 87, die direkt oder mittels eines Verbindungsteils 88 mit dem Basiskörper 5 verbunden ist und ein Festklemmen des Seils 86 in der gewünschten Höhenposition ermöglicht. Es sind in beiden Endbereichen der Leuchte 1 jeweils entweder eine Aufhängevorrichtung 85 in mittlerer Position oder zwei Aufhängevorrichtungen 85 zu beiden Seiten der vertikalen Längsmittelebene 28 angeordnet.

Bei einer solchen abgehängten Anordnung ist es vorteilhaft, die zweite Indirekt-Leuchtvorrichtung 4 vorzusehen, um den Deckenbereich oberhalb der Leuchte 1 auszuleuchten und somit die Beleuchtung zum einen ansehnlicher zu gestalten und zum anderen eine indirekte Beleuchtung im oberen Bereich der Leuchte 1 zu erreichen, die allein oder zusätzlich zur ersten Indirekt-Leuchtvorrichtung 3 angeordnet sein kann.

Die zweite Indirekt-Leuchtvorrichtung 4 umfaßt eine mittlere oder zwei seitlich angeordnete Lampen 91 im oberen Bereich des Basiskörpers 5 oder darüber, die bei der vorliegenden Ausgestaltung ebenfalls durch Leuchtstoffröhren gebildet sind. Wie Fig. 2 zeigt, können die Lampe oder die Lampen 91 in Fassungsteilen 92 gehalten sein, die z.B. eine winkel oder U-förmige Form aufweisen können und dabei auf der oberen Anbaufläche 13 angeordnet und mittels in den Schraubkanal 14 eingeschraubten Schraube 94 befestigt sein können. Um die Stirnenden der Lampen 91 zu verdecken, ist es vorteilhaft, im Endbereich der Leuchte 1 eine Blende 95 anzuordnen und am Basiskörper 5 zu befestigen, wie es aus Fig. 1 und 2 zu entnehmen ist. Die Blende 95 deckt stirnseitig nicht nur die Lampen 91 sondern auch die Aufhängevorrichtung 85 ab. Sie kann sich über die gesamte Breite des Basiskörpers 5 oder darüber hinaus erstrecken, wobei es im letzteren Fall vorteilhaft ist, ihre Seitenränder an die Form und/oder Neigung der Licherverteilelemente 61 anzupassen, und wobei dazwischen ein Abstand e angeordnet sein kann. Bei der Ausgestaltung nach Fig. 1 ist die z.B. vertikal angeordnete Blende an ihrem oberen freien Rand konvex gerundet, wodurch sie eine pilzkopfartige Form erhält. Sie kann jedoch auch andere Formen aufweisen. Die Blende 95 kann mit einem mittleren Steg in eine Steckausnehmung oder Kulisse des Basiskörpers 5 von oben einsteckbar sein, wobei sie sich vertikal oder nach außen schräg erstrecken kann.

Der Basiskörper 5 ist jeweils stirnseitig durch eine stirnseitige Abdeckung abgedeckt, bei der es sich z.B. um ein Blech oder eine dünne stirnseitige Platte handeln kann, die mit einer Schnellschlußverbindung oder vorzugsweise Steckverbindung mit dem Basiskörper 5 verbindbar ist. In den Fig. 3a und 3b ist jeweils eine Stirnkappe 97 dargestellt, deren Stirnfläche oder Stirnwand 98 sich aufwärts vertikal oder divergent erstreckt, wodurch sie verlängerte Seitenwände 9a aufweist, die ggf. mit der Stirnwand 98 der Kontur und Struktur der Seitenflächen 7 entsprechen. Die Stirnkappe 97 weist auf ihrer dem Basiskörper 5 zugewandten Seite vorragende Steckzapfen 99 auf, mit denen sie in passende Steckausnehmungen des Basiskörpers 5 einsteckbar und festklemmbar oder verrastbar ist, wodurch sie am Basiskörper 5 gehalten ist. Wie Fig. 3a zeigt, kann die Blende 95 einstückig an der Stirnkappe 97 ausgebildet sein. Mit 101 ist jeweils ein Füllstück bezeichnet, mit dem ein vorgefertigtes Durchführungsloch 102 im oberen Bereich der Stirnwand 98 ausfüllbar ist, das bei Bedarf der Durchführung von elektrischen Leitungen dient, z.B. bei einer Anordnung mehrerer Leuchten 1 in Form eines Lichtbandes. Bei der vorliegenden Ausgestaltung ist das Füllstück 101 in Form einer Mulde 103 mit einer Stirnwand 103a am freien Ende ausgebildet, die in der eingesetzten Position des Füllstücks 101 mit der Stirnwand 98 abschließen kann. Zur Fixierung des Füllstücks 101 ist eine Zapfenverbindung vorgesehen, hier mit einem vom Füllstück 101 nach unten ragenden Zapfen 104, der in ein Zapfenloch 105 in einer etwa horizontalen Zwischenwand 106 einsetzbar ist, auf die das Füllstück 101 aufsetzbar ist. In der eingesetzten Position schließt das Füllstück 101 mit dem oberen Rand der Stirnkappe 97 ab. Mit 107 ist in der Blende 95 ein Durchführungsloch für Kabel K und/oder Leitungen L bezeichnet. Der Kabeldurchführung kann auch ein in Fig. 2 andeutungsweise dargestelltes Rohr 101a dienen, das die Stirnwand 97 wenigstens teilweise durchsetzt.

Bei einer divergenten Anordnung der Stirnwand 98 des Basiskörpers 5 oder der Stirnkappe 97 ist es vorteilhaft, die Lichtverteilelemente 61 zu ihren äußeren Rändern hin divergent auszubilden, so daß - wie aus Fig. 2 ersichtlich - die schrägen Stirnkanten der Lichtverteilelemente 61 etwa in einer Flucht mit der divergenten bzw. schrägen Stirnwand 98 angeordnet sind.

Die Leuchte ist in ihren stirnseitigen Endbereichen spiegelbildlich ausgebildet. Deshalb bedarf es keiner weiteren Beschreibung des anderen Endbereichs der Leuchte 1.

Bei der Ausgestaltung gemäß Fig. 6, bei der gleiche oder vergleichbare Teile mit gleichen Bezugszeichen versehen sind, sind die flügelartigen Lichtverteilelemente 61 vorzugsweise einstückig durch wenigstens einen Querverbindungsabschnitt 111 verbunden, der sich zwischen dem Basiskörper 5 und der oder den Lampen 91 über deren Länge oder endseitig daneben erstrecken kann. Bei der Ausgestaltung nach Fig. 6 besteht der Querverbindungsabschnitt 111 aus einem sich horizontal erstreckenden Querverbindungssteg 111a und von diesem seitlich nach unten abgewinkelten Querverbindungsschenkein 111b, an die sich die Lichtverteilelemente 61 einstückig anschließen. Aufgrund dieser Raumform läßt sich der Querverbindungsabschnitt 111 vorteilhaft in die vorhandene Konstruktion integrieren.

Wie die Fig. 6 und 8 zeigen, ist es vorteilhaft, die freien Ränder der Lichtverteilelemente 61 durch U-förmig gerundete oder eckige nach unten oder nach oben gerichtete Abwinklungen 112 oder Umbiegungen zu stabilisieren.

Diese Stabilisierungen sind insbesondere dann von Vorteil, wenn die Lichtverteilelemente 61 aus dünnem Material bestehen, z.B. in einer Dicke von etwa 1 bis 2 mm. In einem solchen Fall ist es vorteilhaft, auch den Querverbindungsabschnitt 111 entsprechend dick auszubilden.

Bei einer verhältnismäßig dünnen Ausbildung der Lichtverteilelemente 61 ist es vorteilhaft, diese auch im Bereich ihres inneren Randes, d.h. im Verbindungsbereich mit dem Basiskörper 5, zu stabilisieren. Bei der Ausgestaltung gemäß Fig. 7 und 8 sind an den inneren Rändern Randschenkel 113 angeordnet, die vom freien Ende vorzugsweise gerundet keilförmig zum äußeren Rand des zugehörigen Lichtverteilelements 61 hin erstrecken und dabei einen spitzen Winkel W von etwa 10 bis 15° einschließen. Hierdurch ist ein stabilisierter Steckfuß für die Steckverbindung 62 gebildet. Diese Randschenkel 113 können umgebogen oder in der dargestellten Position geformt sein. Trotz dünner Ausgestaltung weist der so gebildete Stützfuß am freien Rand des Lichtverteilelements 61 eine Breite auf, die an die Breite der zugehörigen Steckausnehmung 63a angepaßt ist. Der Randschenkel 113 erstreckt sich bis zur Stecköffnung 63c, so daß die vorhandene Keilform die Stecköffnung 63c ausfüllt. Zur weiteren Stabilisierung ist es vorteilhaft, ein im Querschnitt vorzugsweise rundes, z.B. stift- oder stangenförmiges Klemmstück 114 zwischen dem Lichtverteilelement 61 und seinem Randschenkel 113 im Bereich der Stecköffnung 63c einzuklemmen, wobei die Querschnittsabmessung des Klemmstücks 114 entsprechend groß zu bemessen ist. Die Anordnung kann so getroffen sein, daß das Klemmstück 114 aufgrund von selbsthemmender Keilwirkung in seiner Klemmstellung verbleibt. Zur Sicherung des Klemmstücks 114 kann jedoch auch ein Niederhalter 115 vorgesehen sein, der in seiner Abmessung und Form etwa dem Querverbindungsabschnitt 111 entsprechen kann, also einen Niederhaltesteg 115a und seitliche Niederhalteschenkel 115b aufweist, mit denen er die zu beiden Seiten vorhandenen Klemmstücke 114 in der Klemmposition sichert. Der Niederhalter 115 kann formschlüssig oder durch ihn durchfassende und in dem Basiskörper 5 oder Anbauteilen desselben eingeschraubte Schrauben befestigt sein (nicht dargestellt).

Es ist auch möglich, den Niederhalter 115 oder das Klemmstück 114 mittels einer Schnellschlußverbindung am Basiskörper 5 zu befestigen. Dies kann gemäß Fig. 7 und 8 durch eine C-förmige Klammer 116 erfolgen, die an ihrem Basisende mit dem Niederhalter 115 oder dem Klemmstück 114 ggf. schwenkbar verbunden ist oder so biegeelastisch ist, daß sie mit einer in ihrem freien Endbereich angeordneten Ausgestaltungsnase 117 in eine Rastausnehmung einrastbar ist. Bei der vorliegenden Ausgestaltung ist eine Klammer 116 in Form einer C-förmigen Blattfeder vorgesehen, die sich C-förmig um den Materialeinsatz 64 erstreckt und in deren freien Endbereich die Verrastungsnase 117 als keilförmige Einbiegung und ein davon abstehendes streifenförmiges manuelles Angriffselement 118 zum Lösen einstückig gebogen ist. Auf der anderen Seite der Leuchte können diese Ausgestaltungen spiegelbildlich angeordnet sein.

Bei den Ausgestaltungen gemäß Fig. 7 und 8, bei denen gleicher oder vergleichbare Teile ebenfalls mit gleichen Bezugszeichen versehen sind, weist das Lichtverteilelement 61 die Form eines rinnenförmigen Korbes 121 auf, wobei die Querschnittsform des Korbes gerundet (Fig. 8) oder mit mehreren, z.B. vier, jeweils einen stumpfen Winkel zwischen sich einschließenden Flanken 122 (Fig. 7) ausgebildet sein kann, wobei die von den Flanken 122 eingeschlossenen Ecken vorzugsweise gerundet sind. Die Oberseite des Korbes 121 kann horizontal oder zu beiden Seiten nach außen geneigt angeordnet sein. Der Korb 121 ist mit seinen Stirnwänden 121a direkt oder mittels der Schnellschlußverbindung oder Verrastungsvorrichtung 26 am Basiskörper 5 lösbar befestigt.

Die Ausgestaltung des Lichtverteilelements 61 als Korb 121 ist insbesondere dann vorteilhaft, wenn der ersten Indirekt-Leuchtvorrichtung 3 mehr Leuchtleistung zugemessen werden soll. Hierzu kann der Korb 121 an seiner Innenseite als Reflektor ausgebildet sein, der die von der Lampe 23 zugeführten Lichtstrahlen wenigstens teilweise nach oben reflektiert durch die oberseitige Korböffnung, siehe Abstände b.

Im Rahmen der Erfindung ist es möglich, die Beleuchtungsleistung für die Direkt-Leuchtvorrichtung 2 und die erste Indirekt-Leuchtvorrichtung 3 und zweite Indirekt-Leuchtvorrichtung 4 zu variieren. Dies kann dadurch erfolgen, daß der Reflektor 27 bzw. die Seitenreflektoren 29 oder die Innen- und Außenwand 35, 36, und/oder die Lichtverteilelemente 61 und/oder der Korb 121 aus lichtdurchlässigen oder durchscheinenden und/oder perforierten Wänden bestehen, so daß jeweils nach Maßgabe der Lichtdurchlässigkeit der einen oder anderen Leuchtvorrichtung 2, 3, 4 mehr Leuchtleistung zugemessen werden kann. Dies gilt auch für die stirnseitigen Blenden 95, die in entsprechender Weise zur indirekten Beleuchtung, insbesondere im stirnseitigen Bereich der Leuchte 1 beitragen.

Bei allen vorbeschriebenen Ausgestaltungen können die Lichtverteilelemente 61 sich gerade oder konkav gekrümmt erstrecken, wobei sie Verlängerungen der Konturform der Seitenflächen 7 bilden können (z.B. Fig. 7 und 8) oder z.B. gerade und leicht nach unten abgewinkelt sein können (Fig. 1). Die Lichtverteilelemente 61 bilden somit Indirekt-Verteilelemente, die sowohl zur Beleuchtung des Raumes als auch zur Beleuchtung des Raumes über der Leuchte 1 beitragen und zwar sowohl bei direkter Anbringung an der Decke 71 als auch bei abgehängter Anbringung. Die vorbeschriebene Eigenschaft ist abhängig von der Ausführung der Lichtverteilelemente 61, nämlich lichtdurchlässig, durchscheinend und/oder gelocht. Wenn die Lichtverteilelemente 61 an ihren Unterseiten Reflexionsflächen 61a aufweisen, die z.B. durch eine Beschichtung gebildet sein können, bilden sie Indirekt-Reflektoren. Dabei können sie gleichzeitig lichtdurchlässig, durchscheinend und/oder gelocht sein zwecks Beleuchtung des darüber befindlichen Raumes.

Auch die Seitenflächen 7 des Basiskörpers 5 können reflektierend (blank oder beschichtet) sein und Reflexionsflächen bilden.

Es ist auch vorteilhaft, den Querverbindungsabschnitt 111 oder den Niederhalter 115 an seiner Oberseite als Reflektor auszubilden, so daß von den Lampen auftreffendes Licht gegen die Decke reflektiert wird, was ebenfalls zur indirekten Beleuchtung des Deckenbereichs beiträgt.

Mit der Darstellung der Leuchte 1 gemäß Fig. 9 sollen die Variationsmöglichkeiten verdeutlicht werden, die die erfindungsgemäße Ausgestaltung ermöglichen. Es ist nämlich möglich, an ein und demselben Basiskörper 5 wahlweise ein Lichtverteilelement 61 in Form eines Reflektors 27 mit einer Innenwand 35 und Außenwand 36, eines Reflektors 27a mit nur einer Innenwand 35 oder mit einem Korb 121 auszurüsten. Dies gilt auch für die Lichtverteilelemente 61 in den beschriebenen, verschiedenen Ausgestaltungen, die wahlweise am Basiskörper 5 angebracht werden können. Dies ist möglich, weil die jeweiligen Verbindungsvorrichtungsteile der vorgenannten wahlweise anmontierbaren Teile (Lichtverteiler 25, Lichtverteilelemente 61) zu den zugehörigen Verbindungsvorrichtungsteilen am Basiskörper 5 passen

Insbesondere kann, wenn die Außenwände 36 am Reflektor 27a in Fig. 9 nicht vorhanden sind, aber auch dann, wenn sie vorhanden sind, ist es aus Vereinfachungsgründen möglich und vorteilhaft, die Endkappen 42 als flache Stirnwände auszubilden. Es ist im weiteren auch vorteilhaft, an den Endkappen 42, 121a oder Stirnwänden oberseitig vorragende Paßstücke 121b anzuordnen, die zwecks seitlicher Zentrierung in den unteren Schraubkanal 14 passen, wie es Fig. 5b beispielhaft zeigt.

Fig.10 zeigt eine Leuchte, welche nicht Gegenstand der Ansprüche ist. Bei dieser Leuchte, bei der gleiche oder vergleichbare Teile ebenfalls mit gleichen Bezugszeichen versehen sind, weist die Direkt-Leuchtvorrichtung 2 einen oder mehrere Strahler 125 auf, die vorzugsweise mittels einer Schnellschlußverbindung 126 oder einer längs verlaufenden Schiebeführung 127 mit dem unteren Eckenbreich des Basiskörpers 5 verbunden, vorzugsweise in der Schiebeführung 127 längs verschiebbar und durch eine Feststellvorrichtung 128 feststellbar ist. Die Schiebeführung 127 kann sich über die gesamte Länge des Basiskörpers 5 oder nur über einen Teilbereich desselben erstrecken, wobei auch mehrere Schiebeführungen 127 in der Längsrichtung hintereinanderliegend angeordnet sein können.

Wie Fig. 10 zeigt, ist die Schiebeführung 127 durch ein Führungsprofil 128 mit hinterschnittenen Führungsflächen 129 gebildet, an denen ein den Strahler 125 tragender Führungsschlitten 132 geführt einfaßt und verschiebbar ist. Die jeweilige Feststellung der Feststellvorrichtung kann z.B. durch ein manuell betätigbares Schraubteil 133 erfolgen.

Das Führungsprofil 128 kann an der unteren Anbaufläche 6 oder an einer besonderen Anbaufläche 134 erfolgen, die durch eine unterseitige Ausnehmung, z.B. eine Ausfräsung, gebildet sein kann. Bei der vorliegenden Ausgestaltung befindet sich die Anbaufläche 134 zwischen den beiden Schraubkanälen 14, 15.

Der Strahlkopf 125a des Strahlers 125 ist vorzugsweise schwenkbar und mittels einer Feststellvorrichtung 125b in der jeweiligen Schwenkstellung feststellbar angeordnet.

Zwecks Anschluß des wenigstens einen Strahlers 125 an die elektrische Stromversorgung können dem Befestigungsfuß oder dem Führungsprofil 128 Stromschienen für den elektrischen Stromkreislauf zugeordnet sein (nicht dargestellt), die mit Stromabnehmern (Kontakten oder Schleifkontakten) des Stromkreislaufs in Verbindung stehen.

Im Rahmen der Erfindung ist es möglich und vorteilhaft, die Indirekt-Reflektoren 60 und/oder die Außenflächen des Reflektors 27 als Werbefläche für Reklame zu verwenden.

Bei der nicht unter den Schutzumfang der Ansprüche fallenden Ausgestaltung nach Fig. 11 und 12, bei der gleiche oder vergleichbare Teile mit gleichen Bezugszeichen versehen sind, ist im unteren Eckenbreich des Basiskörpers 5 eine vorzugsweise ebenfalls durch eine Schnellschlußverbindung oder Steckvorrichtung gebildete Befestigungsvorrichtung 141 für eine Tafel 142 oder dgl. angeordnet, auf deren Seitenflächen ebenfalls Werbefläche für Reklame oder Tragfläche für schriftliche oder zeichnerische Hinweise, z.B. Richtungspfeile 143 und/oder -worte, wie Notausgang, aufgebracht sind. Diese Ausgestaltung ist vorteilhaft, weil zum einen die Werbefläche oder Tragfläche sich in einer gut sichtbaren Position unterhalb der Leuchte 1 anbringen läßt und zum anderen von der Leuchte 1 angeleuchtet wird.

Wie die Fig. 11 und 12 zeigen, kann z.B. die Befestigungsvorrichtung 141 durch eine Schiebeführung, insbesondere eine Führungsnut 144 einer Führungsschiene 145 gebildet sein, in die ein entsprechend geformter Haltefuß 146 der Tafel eingeschoben und formschlüssig gehalten ist. Die Führungsschiene 145 kann auch als Lampengehäuse mit einer Lampe 147 zum Beleuchten der Tafel 142 ausgebildet sein.

Es ist auch möglich, zwei Tafeln nebeneinander anzuordnen, die jeweils auf ihrer Außenseite die Werbefläche oder Tragfläche aufweisen. Es ist vorteilhaft, die wenigstens eine Tafel 142 aus lichtdurchlässigem oder durchscheinendem Material herzustellen, vorzugsweise Kunststoff.

Im Rahmen der Erfindung ist es auch möglich, die Leuchte 1 nicht in einer geraden Erstreckung sondern z.B. rund auszubilden (Rotationsprofil).

## Patentansprüche

1. Leuchte (1) mit einem Basiskörper (5) als Träger für wenigstens eine Lampe (23, 91) und ein Betriebsgerät (12) sowie für Lichtverteiler und mit Mitteln (75; 85) zur Befestigung der Leuchte (1) an einer Decke (71) oder einer Wand, wobei der Basiskörper (5) mit zwei seitlichen, einen rinnenartigen Raum (11) einschließenden Körperwänden (9) im Querschnitt eine dreieckige Grundform aufweist, und die Körperwände (9) zur den Befestigungsmitteln (75; 85) abgewandten Seite hin konvergieren,
wobei der rinnenartige Raum (11) etwa gleich oder größer bemessen ist als das Betriebsgerät (12) sowie letzteres darin angeordnet ist,
wobei die von den seitlichen Körperwänden (9) gebildete Ecke eine Abflachung aufweist, die eine erste Anbaufläche (6) für Anbauteile des Basiskörpers (5) bildet,
wobei an der ersten Anbaufläche (6) Fassungsteile (24) zur Halterung einer länglichen Leuchtstoffröhre angeordnet sind,
wobei der Basiskörper (5) eine zweite Anbaufläche (13) aufweist, die von der den Befestigungsmitteln (75; 85) zugewandten Seite her zugänglich und eine Bodenfläche des rinnenartigen Raums (11) ist, wobei auf der zweiten Anbaufläche ein Betriebsgerät (12) zum Betreiben der Leuchtstoffröhre befestigt ist, und
wobei die Leuchte (1) auf einer oder auf beiden Seiten des Basiskörpers (5) ein Lichtverteilelement (61) aufweist, das sich unmittelbar vom Basiskörper (5) flügelförmig erstreckt.

2. Leuchte (1) nach Anspruch 1,
**dadurch gekennzeichnet,**
**daß** der Basiskörper (5) die elektrischen Betriebsmittel der Leuchte (1) und/oder elektrische Leitungen (L) aufnimmt.

3. Leuchte nach Anspruch 1 oder 2,
**dadurch gekennzeichnet,**
**daß** die Körperwände (9) konkav gekrümmt sind.

4. Leuchte nach einem der vorherigen Ansprüche,
**dadurch gekennzeichnet,**
**daß** der Basiskörper (5) sich gerade erstreckt.

5. Leuchte nach Anspruch 4,
**dadurch gekennzeichnet,**
**daß** der Basiskörper (5) ein Strangpreßprofil ist und vorzugsweise aus Metall, insbesondere Aluminium, oder Kunststoff besteht.

6. Leuchte nach einem der vorherigen Ansprüche,
**dadurch gekennzeichnet**,
das die Anbaufläche (6) eben ist.

7. Leuchte nach einem der vorherigen Ansprüche,
**dadurch gekennzeichnet,**
**daß** auf der den Befestigungsmitteln (85) zugewandten Seite des Basiskörpers (5) Haltemittel (92) für wenigstens eine Lampe (91) vorgesehen sind, die vorzugsweise auf dem Grund des Raumes (11) angeordnet sind.

8. Leuchte nach einem der vorherigen AnsprUche,
**dadurch gekennzeichnet,**
**daß** an der ersten Anbaufläche (6) zusätzlich Haltemittel (26) für einen Lichtverteiler (25) angeordnet sind.

9. Leuchte (1) nach einem der vorherigen Ansprüche,
**dadurch gekennzeichnet,**
**daß** zur Halterung des Lichtverteilelements (61) eine Schnellschlußverbindung, insbesondere eine Steckverbindung (62), vorgesehen ist, in die das Lichtverteilelement (61) einsteckbar ist.

10. Leuchte nach Anspruch 9,
**dadurch gekennzeichnet,**
**daß** die Schnellschlußverbindung oder Steckverbindung (62) im Eckenbereich der den Befestigungsmitteln (75; 85) zugewandten Seite des Basiskörpers (5) angeordnet ist.

11. Leuchte nach Anspruch 9 oder 10,
**dadurch gekennzeichnet,**
**daß** die Steckverbindung (62) durch eine Steckausnehmung (63) gebildet ist, in die das zugehörige Lichtverteilelement (61) einsteckbar ist.

12. Leuchte nach Anspruch 11,
**dadurch gekennzeichnet,**
**daß** die Steckausnehmung (63) sich schräg zu der den Befestigungsmitteln (75; 85) zugewandten Seite des Basiskörpers (5) erstreckt.

13. Leuchte nach Anspruch 11 oder 12,
**dadurch gekennzeichnet,**
**daß** die Steckausnehmung (63) innerhalb einer gemeinsamen Stecköffnung (62c) zwei Steckausnehmungsabschnitte (62a, 62b) jeweils für das Lichtverteilelement (61) aufweist.

14. Leuchte (1) nach einem der vorherigen Ansprüche,
**dadurch gekennzeichnet,**
**daß** der Basiskörper (5) an der ersten Anbaufläche (6) Haltemittel (26) für einen Lichtverteiler (25) aufweist, und in seinem den Befestigungsmitteln (75;85) zugewandten Bereich Haltemittel (62) für wenigstens ein seitlich abstehendes Lichtveiteilerelement (61) aufweist, wobei von mehreren unterschiedlichen Lichtverteilern (25; 27; 27a; 121) ein wahlweiser Lichtverteiler mittels passenden Haltemitteln (26) an dem Basiskörper (5) montierbar ist und/oder von mehreren unterschiedlichen Lichtverteilelementen (61) ein wahlweises Lichtverteilelement (61) mit den Haltemitteln (62) an dem Basiskörper (5) montierbar ist.

15. Leuchte nach Anspruch 14,
**dadurch gekennzeichnet,**
**daß** die Haltemittel (26; 62) Schnellschlußverbindungen, insbesondere Steckverbindungen oder Verrastungsvorrichtungen (26), sind.

16. Leuchte (1) nach einem der vorherigen Anspruche,
**dadurch gekennzeichnet,**
**daß** der Basiskörper (5) auf seiner der Decke (71) oder der Wand zugewandten Seite für die Befestigungsmittel (75; 85) zugänglich ist und die Befestigungsmittel (75; 85) innerhalb der Breite des Basiskörpers (5) angeordnet sind und direkt an diesem angreifen.

## Claims

1. Luminaire (1) having a base body (5) as carrier for at least one lamp (23, 91) and an operating apparatus (12), and for light diffusers, and having means (75; 85) for securing the luminaire (1) to a ceiling (71) or a wall, the base body (5) having two lateral body walls (9) enclosing a trough-like space (11) having in cross-section a triangular basic form, and the body walls (9) converging towards the side away from the securing means (75; 85),
wherein the trough-like space (11) is approximately of the same size as or is larger than the operating apparatus (12) and the latter is arranged in the space,
wherein the corner formed by the lateral body walls (9) has a flattening which forms a first mounting surface (6) for mounted parts of the base body (5),
wherein there are arranged on the first mounting surface (6) fitting parts for holding an elongate fluorescent tube,
wherein the base body (5) has a second mounting surface (13) which is accessible from the side towards the securing means (75; 85) and is a floor surface of the trough-like space (11), wherein there is attached to the second mounting surface an operating apparatus (12) for operating the fluorescent tube, and
wherein the luminaire (1) has, on one or on both sides of the base body (5), a light diffuser element (61) which extends directly from the base body (5) in the manner of a wing.

2. Luminaire (1) according to claim 1,
**characterised in that**,
the base body (5) accommodates the electrical operating means of the luminaire (1) and/or electrical conductors (L).

3. Light according to claim 1 or 2,
**characterised in that**,
the body walls (9) are concavely curved.

4. Light according to any preceding claim,
**characterised in that**,
the base body (5) extends in a straight manner.

5. Light according to claim 4,
**characterised in that**,
the base body (5) is an extruded profile and is preferably of metal, in particular aluminium, or plastics.

6. Luminaire according to any preceding claim,
**characterised in that**,
the mounting surface (6) is flat.

7. Luminaire according to any preceding claim,
**characterised in that**,
on the side of the base body (5) towards the securing means (85) there are provided holding means (92) for at least one lamp (91) which are preferably arranged on the floor of the space (11).

8. Luminaire according to any preceding claim,
**characterised in that**,
on the first mounting surface (6) there are arranged additional holding means (26) for a light diffuser (25) .

9. Luminaire (1) according to any preceding claim,
**characterised in that**,
for the holding of the light diffuser element (61) there is provided a quick-fastening connection, in particular a plug-in connection (62), into which the light diffuser element (61) can be inserted.

10. Light according to claim 9,
**characterised in that**,
the quick-fastening connection or plug-in connection (62) is arranged in the corner region of the side of the base body (5) towards the securing means (75, 85).

11. Light according to claim 9 or 10,
**characterised in that**,
the plug-in connection (62) is formed by means of a plug-in recess (63) into which the associated light diffuser element (61) can be inserted.

12. Luminaire according to claim 11,
**characterised in that**,
the plug-in recess (63) extends obliquely to the side of the base body (5) towards the securing means (75; 85).

13. Luminaire according to claim 11 or 12,
**characterised in that**,
the plug-in recess (63) has, within a common plug-opening (62c), two plug-in recess sections (63a, 63b) each for the light diffuser element (61).

14. Luminaire (1) according to any preceding claim,
**characterised in that**,
the base body (5) has on the first mounting surface (6) holding means (26) for a light diffuser (25) and, in its region towards the securing means (75; 85), holding means (62) for at least one laterally projecting light diffuser element (61), whereby from a plurality of different light diffusers (25; 27, 27a; 121) a selected light diffuser can be mounted on the base body (5) by means of suitable holding means (2 6) and/or of a plurality of different light diffuser elements (61) a selectable light diffuser element (61) can be mounted on the base body (5) with the holding means (62).

15. Luminaire according to claim 14,
**characterised in that**,
the holding means (26, 62) are quick-fastening connections, in particular plug-in connections or latching connections (26).

16. Luminaire (1) according to any preceding claim,
**characterised in that**,
the base body (5) is accessible for the securing means (75; 85) at its side towards the ceiling (71) or the wall, and the securing means (75; 85) are arranged within the width of the base body (5) and engage directly thereon.

## Revendications

1. Dispositif d'éclairage (1) comportant un corps de base (5) formant support pour au moins une lampe (23, 91) et un appareil d'actionnement (12), ainsi que pour un élément de diffusion de lumière et comportant des moyens (75 ; 85) pour fixer le dispositif d'éclairage (1) à un plafond (71) ou à un mur, le corps de base (5) comportant deux parois (9) latérales du corps, lesquelles définissent un espace (11) en forme de goulotte, présentant dans sa section transversale une forme de base triangulaire, et les parois (9) du corps convergeant en direction du côté situé à l'opposé des moyens de fixation (75 ; 85),
l'espace (11) en forme de goulotte possédant des dimensions approximativement égales ou supérieures à celles de l'appareil d'actionnement (12) et ce dernier étant disposé dans cet espace,
le coin formé par les parois latérales (9) du corps présentant un méplat qui forme une première surface de montage (6) pour des pièces rapportées au corps de base (5),
des pièces de châssis-support (24) étant disposées sur la première surface de montage (6) pour fixer un tube fluorescent longiligne,
le corps de base (5) présentant une seconde surface de montage (13), qui est accessible par le côté tourné vers les moyens de fixation (75 ; 85) et qui est une surface de fond de l'espace en forme de goulotte (11), un appareil d'actionnement (12) étant fixé sur la seconde surface de montage pour le fonctionnement du tube fluorescent, et
le dispositif d'éclairage (1) présentant sur un côté ou sur les deux côtés du corps de base (5) un élément de diffusion de lumière (61), qui s'étend directement sous la forme d'une aile à partir du corps de base (5).

2. Dispositif d'éclairage (1) selon la revendication 1,
**caractérisé en ce que** le corps de base (5) reçoit les moyens de fonctionnement électriques du dispositif d'éclairage (1) et/ou des fils électriques (L).

3. Dispositif d'éclairage selon la revendication 1 ou 2,
**caractérisé en ce que** les parois (9) du corps sont cintrées avec une forme concave.

4. Dispositif d'éclairage selon l'une quelconque des revendications précédentes,
**caractérisé en ce que** le corps de base (5) s'étend avec une forme rectiligne.

5. Dispositif d'éclairage selon la revendication 4,
**caractérisé en ce que** le corps de base (5) est un profilé extrudé et est réalisé de préférence en métal, notamment en aluminium ou en matière plastique.

6. Dispositif d'éclairage selon l'une quelconque des revendications précédentes,
**caractérisé en ce que** la surface de montage (6) est plane.

7. Dispositif d'éclairage selon l'une quelconque des revendications précédentes,
**caractérisé en ce que** des moyens de retenue (92) sont prévus pour au moins une lampe (91) sur le côté du corps de base (5) tourné vers les moyens de fixation (85), lesquels sont disposés de préférence dans le fond du logement (11).

8. Dispositif d'éclairage selon l'une quelconque des revendications précédentes,
**caractérisé en ce que** des moyens de retenue (26) supplémentaires pour un guide de lumière (25) sont disposés sur la première surface de montage (6).

9. Dispositif d'éclairage (1) selon l'une quelconque des revendications précédentes,
**caractérisé en ce que** pour retenir l'élément de diffusion de lumière (61), il est prévu une liaison à attache rapide, en particulier un connecteur (62), dans lequel l'élément de diffusion de lumière (61) peut être enfiché.

10. Dispositif d'éclairage selon la revendication 9,
**caractérisé en ce que** la liaison à attache rapide ou le connecteur (62) est disposé dans la zone d'extrémité du côté du corps de base (5) tournée vers les moyens de fixation (75 ; 85).

11. Dispositif d'éclairage selon la revendication 9 ou 10,
**caractérisé en ce que** le connecteur (62) est formé par un évidement d'enfichage (63), dans lequel l'élément associé de diffusion de lumière (61) peut être enfiché.

12. Dispositif d'éclairage selon la revendication 11,
**caractérisé en ce que** l'évidement d'enfichage (63) s'étend obliquement par rapport au côté du corps de base (5) qui est tourné vers les moyens de fixation (75 ; 85).

13. Dispositif d'éclairage selon la revendication 11 ou 12,
**caractérisé en ce que** l'évidement d'enfichage (63) possède, à l'intérieur d'une ouverture d'enfichage commune (62c), deux sections d'évidement d'enfichage (62a, 62b) respectivement pour l'élément de diffusion de lumière (61).

14. Dispositif d'éclairage (1) selon l'une quelconque des revendications précédentes,
**caractérisé en ce que** le corps de base (5) possède, sur la première surface de montage (6), des moyens de retenue (26) pour un guide de lumière (25), et comporte, dans sa partie tournée vers les moyens de fixation (75 ; 85), des moyens de retenue (62) pour au moins un élément de diffusion de lumière (61) qui fait saillie latéralement, un guide de lumière choisi parmi plusieurs guides de lumière différents (25 ; 27 ; 27a; 121) pouvant être monté à l'aide de moyens de retenue adaptés (26) sur le corps de base (5) et/ou un élément de diffusion de lumière (61) choisi parmi plusieurs éléments différents de diffusion de lumière (61) pouvant être monté à l'aide de moyens de retenue (62) sur le corps de base (5).

15. Dispositif d'éclairage selon la revendication 14,
**caractérisé en ce que** les moyens de retenue (26 ; 62) sont des systèmes d'attache rapide, notamment des connecteurs ou des dispositifs d'encliquetage (26).

16. Dispositif d'éclairage (1) selon l'une quelconque des revendications précédentes,
**caractérisé en ce que** le corps de base (5) est accessible pour les moyens de fixation (75 ; 85) sur son côté tourné vers le plafond (71) ou le mur, et que les moyens de fixation (75 ; 85) sont disposés à l'intérieur de la largeur du corps de base (5) et sont fixés directement sur ce dernier.
